# FASCICULE DE BREVET EUROPEEN

(11) **EP 4 098 942 B1**
(45) Date de publication et mention de la délivrance du brevet: **27.08.2025**
(21) Numéro de dépôt: 22175355.1
(22) Date de dépôt: 25.05.2022
(51) Int. Cl.: F23G 5/027, F23G 7/10, C10B 49/16, C10B 49/18

(54) **PROCÉDÉ DE TRAITEMENT DES DÉCHETS ORGANIQUES PAR PYROLYSE**
VERFAHREN ZUR BEHANDLUNG VON ORGANISCHEN ABFÄLLEN DURCH PYROLYSE
METHOD FOR PROCESSING ORGANIC WASTE BY PYROLYSIS

(30) Priorité: 29.05.2021 FR 2105632
(43) Date de publication de la demande: 07.12.2022
(73) Titulaire: Hustache, François, 78570 Andresy (FR)
(72) Inventeur: Hustache, François, 78570 Andresy (FR)
(74) Mandataire: Alatis

(56) Documents cités:
- WO-A1-2017/203587
- FR-A1- 2 945 817
- US-A- 5 390 901
- US-A1- 2010 119 440
- US-B1- 7 077 878

## Description

La présente demande de brevet se rapporte au domaine du traitement des déchets organiques par pyrolyse.

Par déchets organiques, on entend des déchets comprenant de la matière organique avec une humidité typiquement située entre 15 et 25% en masse.

Ces déchets organiques, qui peuvent se présenter sous la forme de corps solides, semi pâteux, pâteux ou liquides, peuvent être d'origines diverses :
- fraction organique des déchets ménagers sous forme de combustibles solides de récupération (CSR),
- boues de station d'épuration,
- déchets agricoles peu humides, refus de compostage,
- matière organique peu humide provenant de l'industrie agroalimentaire (lisier, fientes, graisse, déchets d'abattoirs, farines animales...),
- matière organique peu humide non valorisable provenant des industries : pneumatiques, déchets hospitaliers, terre souillée par des matières organiques,
- tous déchets organiques dont l'enfouissement est interdit par la législation en raison du fait qu'ils contiennent des molécules organiques ne pouvant être incinérées car susceptibles d'engendrer une pollution atmosphérique.

Diverses filières de traitement de ces déchets organiques existent :
- l'incinération, adaptée aux gros volumes de déchets organiques, présente un certain nombre d'inconvénients bien connus : transport sur de longues distances, traitement complexe des fumées, mauvais rendement énergétique, pollution atmosphérique ;
- la méthanisation, consistant en la décomposition anaérobie des déchets organiques, est adaptée essentiellement aux déchets organiques présentant un taux d'humidité important, et
- la pyrolyse, qui consiste en une décomposition chimique des déchets organiques dans un milieu pratiquement dépourvu d'oxygène, permet la transformation des déchets organiques en gaz, huile, charbon, cendres et matières minérales.

Le ou les gaz issus de la réaction de pyrolyse peuvent être utilisés notamment pour faire fonctionner des moteurs thermiques, ou bien des piles à hydrogène, selon la composition de ces gaz.

Les huiles issues de la réaction de pyrolyse peuvent être stockées et utilisées par la suite pour produire de l'énergie, pour une valorisation chimique des composants de cette huile, pour produire un carburant type gazole ou essence, pour alimenter un moteur thermique.

Le charbon issu de la réaction de pyrolyse présente un pouvoir calorifique élevé, et peut-être utilisé avantageusement pour chauffer des chaudières ou autres appareils industriels.

Les cendres et matières minérales issues de la réaction de pyrolyse constituent des déchets ultimes pouvant être utilisés comme matériau de remplissage par exemple pour des remblais routiers, et/ou être enfouis en centre spécialisé en classes 1 ou 2 telles que définies par la législation en vigueur.

On connaît de la demande de brevet français FR2945817 un procédé de pyrolyse des déchets organiques, mettant en œuvre des éléments toriques en métal préchauffés à température élevée puis acheminés à l'intérieur d'un réacteur dans lequel ils sont mélangés de manière intime avec les déchets organiques à pyrolyser.

Ce mélange intime permet d'élever très rapidement et de manière homogène la température des déchets organiques à traiter, dans des plages températures situées typiquement entre 400°C et 950°C.

Lors de la réalisation d'installations pilotes conformes à l'enseignement de FR2945817, un certain nombre d'inconvénients ont pu être relevés.

Les éléments toriques présentent un poids élevé, typiquement de l'ordre de 8 kg/l, rendant leur convoyage dans l'installation tout à la fois complexe et énergivore.

Il faut en effet mettre en œuvre des vis d'Archimède pour réaliser ce convoyage, lesquelles peuvent assez facilement se coincer lorsque certains éléments métalliques sont présents dans les déchets organiques : clous, agrafes...

On a pu observer ainsi des pannes assez fréquentes, rendant les installations selon FR2945817 peu compatibles avec les contraintes d'une utilisation industrielle.

De plus, ces installations s'avèrent peu adaptées aux situations dans lesquelles on cherche à récupérer une quantité significative d'hydrogène comme produit de la pyrolyse, alors qu'il existe sur le marché une demande croissante d'hydrogène biosourcé (par opposition à l'hydrogène provenant de l'électrolyse de l'eau).

Ainsi, la présente invention a notamment pour but de remédier à ces inconvénients.

On atteint ce but, ainsi que d'autres avantages, grâce à un procédé, à des installations et à des éléments toriques conformes aux revendications ci-annexées.

D'autres caractéristiques et avantages de l'invention ressortiront à la lecture de la description qui suit, en référence aux figures annexées :
[Fig. 1] : représente de manière schématique un premier mode de réalisation d'une installation permettant de mettre en œuvre le procédé selon l'invention ;
[Fig. 2] : représente deux vues, respectivement de dessus et en perspective, d'un mode de réalisation préféré d'un élément torique permettant de mettre en œuvre le procédé selon l'invention ;
[Fig. 3] : représente de manière schématique un deuxième mode de réalisation d'une installation permettant de mettre en œuvre le procédé selon l'invention ;
[Fig. 4] : représente de manière schématique un troisième mode de réalisation d'une installation permettant de mettre en œuvre le procédé selon l'invention ;
[Fig. 5] : représente de manière schématique un quatrième mode de réalisation d'une installation permettant de mettre en œuvre le procédé selon l'invention.

Pour plus de clarté, les éléments identiques ou similaires sont repérés par des signes de référence identiques ou similaires sur l'ensemble des figures.

On se reporte à présent à la figure 1, sur laquelle on a représenté un premier mode de réalisation d'une installation permettant de mettre en œuvre le procédé selon l'invention, et permettant typiquement de traiter de 1000 à 20 000 tonnes de déchets organiques par an.

Ce procédé met en œuvre des éléments toriques que l'on porte à température élevée, afin de permettre le chauffage des déchets organiques en vue de leur pyrolyse.

Contrairement à l'enseignement de FR2945817, ces éléments toriques sont réalisés essentiellement, ou intégralement, en céramique, éventuellement revêtue d'un métal ou d'un alliage métallique.

A titre d'exemple, une céramique du type alumine ou alliage d'alumine peut convenir.

La masse volumique d'une telle céramique est sensiblement égale à la moitié de celle d'un acier réfractaire, et son pouvoir calorifique (chaleur spécifique) est sensiblement 1,8 fois supérieur à celui d'un acier réfractaire.

Ainsi, la masse nécessaire pour procurer l'énergie nécessaire aux réactions de pyrolyse des déchets organiques, sera sensiblement deux fois inférieure avec des éléments toriques en céramique, par rapport à des éléments toriques en acier réfractaire.

De manière avantageuse, on peut envisager que ces éléments toriques en céramique soient recouverts d'un revêtement catalytique, tel qu'un alliage à forte teneur en nickel.

En pratique, on a pu observer que des éléments toriques d'un diamètre de l'ordre de 10 mm permettaient d'optimiser le transfert thermique vers les déchets organiques à traiter, et donc la réaction de pyrolyse, mais en fonction des réactions de pyrolyse souhaitées et des entrants les tores peuvent être beaucoup plus gros, jusqu'à 50 mm environ.

Les éléments toriques T peuvent présenter une section axiale elliptique, circulaire, rectangulaire, carrée, ou tout autre section aisément réalisable à l'échelle d'une production industrielle.

De manière préférée, et pour réduire les coûts de fabrication, on choisira des éléments toriques T à section axiale rectangulaire, de sorte que ces éléments toriques T peuvent présenter une forme d'anneau sensiblement cylindrique, c'est-à-dire de cylindre évidé en son centre, comme cela est illustré sur les deux vues de la figure 2.

Comme on peut le voir sur la figure 1, les éléments toriques sont convoyés verticalement du bas vers le haut grâce à un élévateur vibrant 1.

Le temps de trajet des éléments toriques à l'intérieur de l'élévateur vibrant 1 est typiquement situé entre 3 et 5 minutes, et la capacité de traitement d'un tel élévateur vibrant est typiquement de l'ordre de 8 tonnes par heure.

Cet élévateur vibrant débouche dans sa partie supérieure à l'intérieur d'une conduite de transfert 3 permettant d'amener les éléments toriques à l'intérieur d'un four de chauffe 5, se présentant essentiellement sous la forme d'un silo et comprenant dans sa partie inférieure un brûleur 7 permettant d'élever la température des éléments toriques à une température typiquement située entre 400 et 950°C.

Les éléments toriques sont chauffés à contre-courant à l'intérieur du four de chauffe 5, c'est-à-dire que les gaz de chauffe produit par le brûleur 7 circulent de bas en haut à l'intérieur du four de chauffe 5, alors que les éléments toriques circulent de haut en bas : cette configuration permet de chauffer les éléments toriques à une température parfaitement maîtrisée, et ainsi de piloter avec précision la réaction de pyrolyse souhaitée.

Lors de leur passage à proximité de la flamme du brûleur 7, les éléments toriques subissent une oxydation à haute température permettant de régénérer l'effet catalyseur du revêtement catalytique, le cas échéant.

L'intérieur du four de chauffe 5 est dépourvu de tout élément mécanique susceptible de former des aspérités, permettant d'éviter tout blocage des éléments toriques, ainsi que des pertes de charges en périphérie.

On évite aussi de la sorte l'encrassement de parties intérieures du four de chauffe, difficilement accessibles lors des opérations de maintenance.

Le brûleur 7 peut être alimenté en gaz naturel, ou bien en syngaz, c'est-à-dire en mélange de gaz susceptibles de dégager de la chaleur par combustion.

Un échangeur 9 situé dans la partie supérieure du four de chauffe 5 permet de récupérer la chaleur de la combustion à l'intérieur du four 5, en vue de réchauffer l'air comburant du brûleur pour améliorer la combustion, et/ou de produire de la vapeur d'eau pour différentes applications telles que la cogénération d'énergie électrique.

Un convoyeur vibrant 11 est connecté à la partie inférieure du four de chauffe 5, permettant d'acheminer au débit souhaité les éléments toriques chauffés à une température comprise entre 400 et 950°C vers un réacteur de pyrolyse 13 se présentant lui aussi sensiblement sous la forme d'un silo, et dont la partie intérieure est dépourvue de tout élément mécanique susceptible de former aspérités.

Un sas d'étanchéité 15 permet de faire pénétrer à l'intérieur du réacteur de pyrolyse 13 les éléments toriques provenant du convoyeur vibrant 11 pratiquement sans circulation de gaz entre le four de chauffe 5 et le réacteur 13 : on évite de la sorte l'apport d'oxygène, et la combustion d'une partie du syngaz produit à l'intérieur du réacteur de pyrolyse 13.

Une conduite d'arrivée des déchets organiques 17, débouchant dans la partie supérieure du réacteur de pyrolyse 13, permet d'amener les déchets à traiter à l'intérieur de ce réacteur 13, afin qu'ils se mélangent intimement avec les éléments toriques, pour que la réaction de pyrolyse puisse se produire.

Selon la nature des déchets organiques et leur viscosité, la circulation à l'intérieur de la conduite 17 peut s'effectuer purement par circulation fluidique, ou bien nécessiter une vis sans fin ou analogue.

Le syngaz résultant de la pyrolyse des déchets organiques à l'intérieur du réacteur de pyrolyse 13 sont évacués par une conduite de sortie 19 en vue du traitement de ce mélange gazeux, ou bien de son utilisation, comme par exemple pour faire fonctionner un moteur thermique et/ou pour alimenter le brûleur du four de chauffe.

Une conduite d'arrivée d'agents gazéifiants peut également être prévue sensiblement à mi-hauteur du réacteur : cette conduite permet l'introduction à l'intérieur du réacteur de vapeur d'eau, selon la nature des déchets organiques et/ou des produits que l'on souhaite récupérer à l'issue de la réaction de pyrolyse.

Une fois que les éléments toriques sont arrivés dans la partie inférieure du réacteur de pyrolyse 13, et qu'ils ont transféré leur chaleur aux déchets organiques de manière à permettre la réaction de pyrolyse, ils sont évacués par un crible vibrant 21 en direction de la base de l'élévateur vibrant 1, un second sas d'étanchéité 23 analogue au premier sas 15 permettant d'empêcher l'air de pénétrer à l'intérieur de l'élévateur vibrant 1.

Le charbon, les cendres et les matières minérales qui se séparent des éléments toriques sous l'effet de la vibration du crible vibrant 21, sont récupérés et à l'intérieur d'un cendrier 25.

Une vis d'Archimède 27 toujours en charge afin d'éviter la pénétration d'air à l'intérieur du cendrier 25, permet d'évacuer le charbon et les cendres refroidis vers un conteneur mobile en vue d'une valorisation ou d'une mise en décharge.

Comme on l'aura compris à la lumière de ce qui précède, l'installation est prévue de manière à éviter autant que possible l'arrivée d'air dans les différentes conduites, et à l'intérieur du four de chauffe 5 et du réacteur de pyrolyse 13, de manière que la réaction de pyrolyse puisse s'effectuer de manière optimale.

Les différents moyens de convoyage des éléments toriques ne comprennent aucun élément mécanique mobile, et en particulier aucune vis d'Archimède : le déplacement de ces éléments toriques est effectué exclusivement par gravité et/ou par vibration, ce déplacement étant favorisé par le poids relativement faible des éléments toriques en céramique.

On évite de la sorte tous les problèmes de coincement d'élément mécaniques mobiles, observés dans une installation conforme à FR2945817.

De plus, les différents éléments vibrants (élévateur 1, convoyeur 11, crible 21) permettent de débarrasser les éléments toriques des suies et autres impuretés, favorisant le maintien de leur capacité à transférer rapidement de la chaleur aux déchets organiques à traiter, ainsi que l'action du revêtement catalytique dans la réaction de pyrolyse, le cas échéant.

On se reporte à présent à la variante de réalisation de la figure 3, adaptée lorsqu'on souhaite obtenir une quantité plus importante d'hydrogène.

Cette installation se distingue de la précédente en ceci qu'elle comprend, outre les éléments précédemment décrits, un réacteur de gazéification/reformage 29 situé en aval du réacteur de pyrolyse 13, et en amont du crible vibrant 21.

Le réacteur de gazéification/reformage 29 se présente également sous la forme d'un silo dépourvu à l'intérieur d'éléments mécaniques susceptibles de former aspérités.

Une conduite de liaison 31 relie la partie inférieure du réacteur de pyrolyse 29 à la partie inférieure du réacteur de gazéification/reformage 13.

Cette conduite de liaison 31 permet d'amener le syngaz résultant de la réaction de pyrolyse à l'intérieur du réacteur de pyrolyse 13, vers l'intérieur du réacteur de gazéification/reformage 29.

Cette conduite 31 est revêtue de moyens de chauffage par exemple électriques, permettant d'éviter le risque de condensation du syngaz circulant à l'intérieur.

Des sas étanches 33, 35 sont disposés respectivement en sortie inférieure du réacteur de pyrolyse 13, et en entrée supérieure du réacteur de gazéification/reformage 29.

Un convoyeur chauffant 37 chauffé par du charbon et/ou su syngaz provenant de la réaction de pyrolyse à l'intérieur du réacteur de pyrolyse 29, est interposé entre les sas étanches 33 et 35.

Ce convoyeur chauffant 37 permet :
- d'élever de plusieurs centaines de degrés la température des éléments toriques T qui sortent du réacteur de pyrolyse 13, préalablement à leur entrée dans le réacteur de gazéification/reformage 29, et
- d'élever à très haute température - typiquement dans une plage située entre 900 et 950°C - de la vapeur d'eau qui est introduite sensiblement à mi-hauteur du réacteur de gazéification/reformage par une conduite d'arrivée de vapeur d'eau 39.

Une conduite de sortie de gaz 19 est par ailleurs disposée elle aussi sensiblement à mi-hauteur de ce réacteur 29.

Dans cette variante de l'installation selon l'invention, les éléments toriques T sont portés par le brûleur 7 à une température située typiquement entre 500 et 700°C, de manière à réaliser la pyrolyse des déchets organiques à l'intérieur du réacteur de pyrolyse 13.

Le syngaz produit par cette réaction de pyrolyse, comprenant notamment du monoxyde de carbone, du dioxyde de carbone et du carbone, sont envoyés via la conduite de liaison 31 à l'intérieur du réacteur de gazéification/reformage 29.

La vapeur d'eau, introduite à très haute température (900 - 950°C) à l'intérieur du réacteur de gazéification/reformage par la conduite 39, permet de mettre en œuvre notamment les réactions de reformage suivantes sur le syngaz provenant de la conduite de liaison 31, débouchant en particulier sur la production d'hydrogène :

CO + CO₂ -> 2CO

C + H₂O -> CO + H₂

CO + H₂O -> CO₂ + H₂

Le mélange gazeux résultant de ces réactions de reformage est évacué par la conduite de sortie de gaz 19, en vue d'un traitement et/ou d'une valorisation, et notamment en vue de la séparation de l'hydrogène des autres gaz, par un processus membranaire ou analogue.

Typiquement, une installation conforme à la figure 3 permet d'obtenir 275 Nm³ d'hydrogène pour un débit de 500 kg/h de biomasse sèche, soit un rendement de l'ordre de 46 % par rapport au pouvoir calorifique interne de la biomasse.

On se reporte à présent à la variante de réalisation de la figure 4, adaptée lorsqu'on souhaite favoriser la production de syngaz incondensable et réaliser une conversion maximale du charbon (coke).

Cette installation se distingue de celle de la figure 1 en ceci qu'elle comprend, outre les éléments précédemment décrits, un réacteur de gazéification/reformage 29 situé en aval du four de chauffe 5 des éléments toriques T et en amont d'un réacteur de pyrolyse 13.

Un convoyeur vibrant 40 permet de conduire les éléments toriques T issus du four de chauffe 5 vers un sas d'étanchéité 15, puis à l'intérieur du réacteur de gazéification/reformage 29.

Une conduite d'arrivée d'air 41 permet d'amener de l'air en volume dosé à l'intérieur du réacteur de gazéification/reformage 29.

Une conduite de sortie de syngaz 19 permet de récupérer le syngaz - essentiellement du monoxyde de carbone et de l'oxygène - issu de la réaction de gazéification/reformage à l'intérieur du réacteur 29, en vue de son traitement ou de sa valorisation.

Cette réaction a lieu à une température située entre 900 et 950°C, et les éléments toriques T sortent par la partie inférieure du réacteur de gazéification/reformage 29 à une température de l'ordre de 600°C.

Ils pénètrent alors à l'intérieur du réacteur de pyrolyse 13 via un convoyeur vibrant et un sas étanche 43, pour réaliser la pyrolyse à environ 500°C de matière minérale introduite par une conduite d'arrivée de matière minérale.

Le syngaz engendré par cette réaction de pyrolyse est renvoyé par une conduite de liaison 45 du réacteur de pyrolyse 13 vers le réacteur de gazéification/reformage 29.

Le charbon, les cendres et matière minérales sont séparés des éléments toriques à la sortie du réacteur de pyrolyse 13 par un crible vibrant 21.

Les éléments toriques rejoignent ensuite l'élévateur vibrant 1, et le charbon, les cendres et matière minérale récupérés à l'intérieur d'un cendrier 25 sont reconduits à l'intérieur du réacteur de gazéification/reformage par une vis d'Archimède 47.

On se reporte à présent à la variante de réalisation de la figure 5, adaptée lorsqu'on souhaite réaliser la pyrolyse des matières plastiques, l'objectif étant de produire de l'huile pouvant être valorisée comme carburant ou pour d'autres applications.

Dans ce cas particulier, la pyrolyse doit être réalisée à basse température, typiquement inférieure à 500°C, de manière très précise et constante.

Pour arriver à ce résultat, les éléments toriques T doivent perdre environ 100°C entre leur entrée et leur sortie du réacteur de pyrolyse, c'est-à-dire passer d'une température d'environ 500°C à une température d'environ 400°C.

Afin de conserver une capacité de traitement importante, correspondant aux 8 tonnes par heure d'éléments toriques T que l'élévateur vibrant 1 est capable d'acheminer, on place trois réacteurs de pyrolyse 13a, 13b, 13c en série les uns derrière les autres, un convoyeur chauffant 37a, 37b, 37c permettant d'acheminer les éléments toriques T à l'intérieur de chaque réacteur de pyrolyse tout en remontant leur température d'environ 100°C, de sorte qu'ils arrivent chauffés à environ 500°C à l'intérieur de chaque réacteur.

Dans ce mode de réalisation de l'invention, il n'est pas nécessaire de prévoir des sas d'étanchéité, car comme il n'y a pas de combustion, il n'y a pas de risque de combustion de syngaz.

Le syngaz condensable en huile est récupéré de chaque réacteur de pyrolyse 13a, 13b, 13c par des conduites de sorties respectives 49a, 49b, 49c qui l'acheminent vers un condenseur 51 pour être transformé en huile.

Les charbons sont récupérés comme dans les modes de réalisation précédents au moyen d'un crible vibrant 21 et d'un cendrier 25.

Les différents éléments constitutifs des installations qui ont été décrites ci-dessus (élévateurs vibrants, cribles vibrants, convoyeurs vibrants, sas d'étanchéité...), sont commercialisés par exemple par la société SINEX située à SAINT YRIEIX SUR CHARENTE (16710).

Naturellement, l'invention est décrite dans ce qui précède à titre d'exemple. Il est entendu que l'homme du métier est à même de réaliser différentes variantes de réalisation de l'invention sans pour autant sortir du cadre de l'invention.

## Revendications

1. Procédé de pyrolyse des déchets organiques, dans lequel on utilise des éléments toriques (T) en céramique pour chauffer les déchets, en mélangeant intimement ces éléments toriques (T) avec les déchets organiques, et on convoie lesdits éléments toriques (T) exclusivement par gravité et/ou par vibration.

2. Procédé selon la revendication 1, dans lequel on chauffe lesdits éléments toriques (T) à une température située entre 400°C à 950°C puis on les mélange avec des déchets organiques dans un réacteur de pyrolyse (13), et on récupère le syngaz sortant de ce réacteur.

3. Procédé selon la revendication 2, dans lequel on envoie le syngaz et les éléments toriques (T) issus du réacteur de pyrolyse (13), ainsi que de la vapeur d'eau à très haute température, à l'intérieur d'un réacteur de gazéification/reformage (29), et on récupère le mélange gazeux en résultant.

4. Procédé selon la revendication 1, dans lequel on chauffe lesdits éléments toriques (T) à une température située entre 900°C et 950°C puis on les mélange avec de l'air dans un réacteur de gazéification/reformage (29), on récupère le syngaz sortant de ce réacteur (29), on envoie les éléments toriques (T) issus de ce réacteur (29) dans un réacteur de pyrolyse (13) où on les mélange à une température de l'ordre de 500°C avec de la matière minérale, et on renvoie le mélange gazeux en résultant vers ledit réacteur de gazéification/reformage (29).

5. Procédé selon la revendication 1, dans lequel on chauffe lesdits éléments toriques (T) à une température d'environ 500°C, et on les mélange avec des matières plastiques dans une pluralité de réacteurs de pyrolyse (13a, 13b, 13c) disposés en série, en élevant la température des éléments toriques (T) d'environ 100°C à la sortie de chaque réacteur de pyrolyse (13a, 13b, 13c), et on récupère le syngaz condensable issu de chaque réacteur de pyrolyse (13a, 13b, 13c) pour le diriger vers un condenseur (51) en vue de sa transformation en huile.

6. Procédé selon l'une quelconque des revendications précédentes, dans lequel on sépare les charbons, cendres et matière minérales des éléments toriques (T) à l'issue des réactions de pyrolyse et/ou de gazéification/reformage.

7. Procédé selon la revendication 2, dans lequel on utilise une installation comprenant dans cet ordre un élévateur vibrant (1), un four de chauffe (5), un convoyeur vibrant (11), un premier sas d'étanchéité (15), un réacteur de pyrolyse (13), un crible vibrant (21), un cendrier (25) de récupération des charbons, cendres et matières minérales, et un second sas d'étanchéité (23).

8. Procédé selon la revendication 2, dans lequel on utilise une installation comprenant
dans cet ordre un élévateur vibrant (1), un four de chauffe (5), un premier sas d'étanchéité (15), un réacteur de pyrolyse (13), un deuxième sas d'étanchéité (33), un convoyeur chauffant (37), un troisième sas d'étanchéité (35), un réacteur de gazéification/reformage (29), un crible vibrant (21), un cendrier (25) de récupération des charbons, cendres et matières minérales, et un quatrième sas d'étanchéité (23).

9. Procédé selon la revendication 4, dans lequel on utilise une installation comprenant dans cet ordre un élévateur vibrant (1), un four de chauffe (5), un convoyeur vibrant (40), un premier sas d'étanchéité (15), un réacteur de gazéification/reformage (29), un deuxième sas d'étanchéité (43), un réacteur de pyrolyse (13), un crible vibrant (21), un cendrier (25) de récupération des charbons, cendres et matières minérales, et un troisième sas d'étanchéité (23).

10. Procédé selon la revendication 5, dans lequel on utilise une installation comprenant dans cet ordre un élévateur vibrant (1), un premier convoyeur chauffant (37a), un premier réacteur de pyrolyse (13a), un deuxième convoyeur chauffant (37b), un deuxième réacteur de pyrolyse (13b), un troisième convoyeur chauffant (37c), un troisième réacteur de pyrolyse (13c), un crible vibrant (21), et un cendrier (25) de récupération des charbons, cendres et matières minérales.

11. Procédé selon l'une quelconque des revendications précédentes, dans lequel on utilise des éléments toriques (T) formés essentiellement, ou intégralement, en céramique, et la céramique est de l'alumine ou un alliage d'alumine.

12. Procédé selon l'une quelconque des revendications précédentes, dans lequel on utilise des éléments toriques (T) formés essentiellement, ou intégralement, en céramique et dans lesquels la céramique est recouverte d'un revêtement métallique et/ou catalytique tel qu'un alliage à forte teneur en nickel, ou autre revêtement catalytique nécessité par la réaction de pyrolyse en fonction de l'entrant.

13. Procédé selon l'une quelconque des revendications précédentes, dans lequel on utilise des éléments toriques (T) présentant une forme d'anneau sensiblement cylindrique.

## Patentansprüche

1. Verfahren zur Pyrolyse organischer Abfälle, bei dem torische Elemente (T) aus Keramik zum Erhitzen der Abfälle verwendet werden, indem diese torischen Elemente (T) eng mit den organischen Abfällen vermischt werden, und die torischen Elemente (T) ausschließlich durch Schwerkraft und/oder Vibration befördert werden.

2. Verfahren nach Anspruch 1, wobei die torischen Elemente (T) auf eine Temperatur erhitzt werden, die zwischen 400°C und 950°C liegt, und dann mit organischen Abfällen in einem Pyrolysereaktor (13) vermischt werden, und das aus diesem Reaktor austretende Syngas zurückgewonnen wird.

3. Verfahren nach Anspruch 2, wobei das Syngas und die aus dem Pyrolysereaktor (13) stammenden torischen Elemente (T) sowie Wasserdampf mit sehr hoher Temperatur ins Innere eines Vergasungs-/Umformungsreaktors (29) geschickt werden und das daraus resultierende Gasgemisch zurückgewonnen wird.

4. Verfahren nach Anspruch 1, wobei die torischen Elemente (T) auf eine Temperatur erhitzt werden, die zwischen 900°C und 950°C liegt, und dann mit Luft in einem Vergasungs-/Umformungsreaktor (29) vermischt werden, das aus diesem Reaktor (29) austretende Syngas zurückgewonnen wird, die aus diesem Reaktor (29) stammenden torischen Elemente (T) in einen Pyrolysereaktor (13) geschickt werden, wo sie bei einer Temperatur in der Größenordnung von 500°C mit mineralischem Stoff vermischt werden, und das daraus resultierende Gasgemisch in den Vergasungs-/Umformungsreaktor (29) zurückgeführt wird.

5. Verfahren nach Anspruch 1, wobei die torischen Elemente (T) auf eine Temperatur von etwa 500°C erhitzt und mit Kunststoffen in einer Vielzahl von in Reihe angeordneten Pyrolysereaktoren (13a, 13b, 13c) vermischt werden, indem die Temperatur der torischen Elemente (T) am Ausgang jedes Pyrolysereaktors (13a, 13b, 13c) um etwa 100°C erhöht wird, und das aus jedem Pyrolysereaktor (13a, 13b, 13c) stammende kondensierbare Syngas zurückgewonnen wird, um es zu einem Kondensator (51) zu dessen Umwandlung in Öl zu leiten.

6. Verfahren nach einem der vorstehenden Ansprüche, wobei die Kohlen, Aschen und mineralischen Stoffe nach den Pyrolyse- und/oder Vergasungs-/Umformungsreaktionen von den torischen Elementen (T) getrennt werden.

7. Verfahren nach Anspruch 2, wobei eine Installation verwendet wird, die in dieser Reihenfolge einen Vibrationsheber (1), einen Heizofen (5), einen Vibrationsförderer (11), eine erste Dichtungsschleuse (15), einen Pyrolysereaktor (13), ein Vibrationssieb (21), einen Aschenbecher (25) zur Rückgewinnung der Kohlen, Aschen und mineralischen Stoffe und eine zweite Dichtungsschleuse (23) umfasst.

8. Verfahren nach Anspruch 2, wobei eine Installation verwendet wird, die in dieser Reihenfolge einen Vibrationsheber (1), einen Heizofen (5), eine erste Dichtungsschleuse (15), einen Pyrolysereaktor (13), eine zweite Dichtungsschleuse (33), einen Heizförderer (37), eine dritte Dichtungsschleuse (35), einen Vergasungs-/Umformungsreaktor (29), ein Vibrationssieb (21), einen Aschenbecher (25) zur Rückgewinnung von Kohlen, Aschen und mineralischen Stoffe, und eine vierte Dichtungsschleuse (23) umfasst.

9. Verfahren nach Anspruch 4, wobei eine Installation verwendet wird, die in dieser Reihenfolge einen Vibrationsheber (1), einen Heizofen (5), einen Vibrationsförderer (40), eine erste Dichtungsschleuse (15), einen Vergasungs-/Umformungsreaktor (29), eine zweite Dichtungsschleuse (43), einen Pyrolysereaktor (13), ein Vibrationssieb (21), ein Aschenbecher (25) zur Rückgewinnung von Kohlen, Aschen und mineralischen Stoffen und eine dritte Dichtungsschleuse (23) umfasst.

10. Verfahren nach Anspruch 5, wobei eine Installation verwendet wird, die in dieser Reihenfolge einen Vibrationsheber (1), einen ersten Heizförderer (37a), einen ersten Pyrolysereaktor (13a), einen zweiten Heizförderer (37b), einen zweiten Pyrolysereaktor (13b), einen dritten Heizförderer (37c), einen dritten Pyrolysereaktor (13c), ein Vibrationssieb (21) und einen Aschenbecher (25) zur Rückgewinnung von Kohlen, Aschen und mineralischen Stoffen umfasst.

11. Verfahren nach einem der vorstehenden Ansprüche, wobei im Wesentlichen oder vollständig aus Keramik gebildete torische Elemente (T) verwendet werden, und die Keramik Aluminiumoxid oder eine Aluminiumoxidlegierung ist.

12. Verfahren nach einem der vorstehenden Ansprüche, wobei im Wesentlichen oder vollständig aus Keramik gebildete torische Elemente (T) verwendet werden und wobei die Keramik mit einer metallischen und/oder katalytischen Beschichtung wie einer Legierung mit hohem Nickelgehalt oder einer anderen katalytischen Beschichtung überzogen ist, die durch die Pyrolysereaktion in Abhängigkeit vom Eingangsstoff benötigt wird.

13. Verfahren nach einem der vorstehenden Ansprüche, wobei torische Elemente (T) verwendet werden, die eine im Wesentlichen zylindrische Ringform aufweisen.

## Claims

1. Method for pyrolysing organic waste, wherein ceramic toric elements (T) are used to heat the waste, by intimately mixing these toric elements (T) with the organic waste, and said toric elements (T) are conveyed exclusively by gravity and/or vibration.

2. Method according to claim 1, wherein said toric elements (T) are heated up to a temperature between 400°C and 950°C and then mixed with organic waste in a pyrolysis reactor (13), and the syngas coming out of this reactor is recovered.

3. Method according to claim 2, wherein the syngas and the toric elements (T) derived from the pyrolysis reactor (13), as well as steam at very high temperature, are sent into a gasification/reforming reactor (29), and the resulting gas mixture is recovered.

4. Method according to claim 1, wherein said toric elements (T) are heated to a temperature between 900°C and 950°C and then mixed with air in a gasification/reforming reactor (29), the syngas exiting this reactor (29) is recovered, the toric elements (T) originating from this reactor (29) are sent into a pyrolysis reactor (13) where they are mixed at a temperature of the order of 500°C with mineral material, and the resulting gaseous mixture is returned to said gasification/reforming reactor (29).

5. Method according to claim 1, wherein said toric elements (T) are heated up to a temperature of about 500°C, and mixed with plastics in a plurality of pyrolysis reactors (13a, 13b, 13c) arranged in series, by raising the temperature of the toric elements (T) by about 100°C at the outlet of each pyrolysis reactor (13a, 13b, 13c), and the condensable syngas derived from each pyrolysis reactor (13a, 13b, 13c) is recovered and directed towards a condenser (51) for conversion thereof into oil.

6. Method according to any one of the preceding claims, wherein the carbons, ashes and mineral matter are separated from the toric elements (T) upon completion of the pyrolysis and/or gasification/reforming reactions.

7. Method according to claim 2, wherein a facility is used comprising in this order a vibrating elevator (1), a heating furnace (5), a vibrating conveyor (11), a first sealing airlock (15), a pyrolysis reactor (13), a vibrating screen (21), an ashpit (25) for recovering the carbons, ashes and mineral matter, and a second sealing airlock (23).

8. Method according to claim 2, wherein a facility is used comprising in this order a vibrating elevator (1), a heating furnace (5), a first sealing airlock (15), a pyrolysis reactor (13), a second sealing airlock (33), a heating conveyor (37), a third sealing airlock (35), a gasification/reforming reactor (29), a vibrating screen (21), an ashpit (25) for recovering the carbons, ashes and mineral matter, and a fourth sealing airlock (23).

9. Method according to claim 4, wherein a facility is used comprising in this order a vibrating elevator (1), a heating furnace (5), a vibrating conveyor (40), a first sealing airlock (15), a gasification/reforming reactor (29), a second sealing airlock (43), a pyrolysis reactor (13), a vibrating screen (21), an ashpit (25) for recovering the carbons, ashes and mineral matter, and a third sealing airlock (23).

10. Method according to claim 5, wherein a facility is used comprising in this order a vibrating elevator (1), a first heating conveyor (37a), a first pyrolysis reactor (13a), a second heating conveyor (37b), a second pyrolysis reactor (13b), a third heating conveyor (37c), a third pyrolysis reactor (13c), a vibrating screen (21), and an ashpit (25) for recovering the carbons, ashes and mineral matter.

11. Method according to any one of the preceding claims, wherein toric elements (T) formed essentially, or entirely, from ceramic are used, and the ceramic is alumina or an alumina alloy.

12. Method according to any one of the preceding claims, wherein toric elements (T) formed essentially, or entirely, from ceramic are used and wherein the ceramic is covered with a metallic and/or catalytic coating such as a high nickel content alloy, or other catalytic coating required by the pyrolysis reaction depending on the input.

13. Method according to any one of the preceding claims, wherein toric elements (T) having a substantially cylindrical ring shape are used.
